# FASCICULE DE BREVET EUROPEEN

(11) **EP 0 796 573 B1**
(45) Date de publication et mention de la délivrance du brevet: **25.07.2001**
(21) Numéro de dépôt: 96402676.9
(22) Date de dépôt: 09.12.1996
(51) Int. Cl.: A45C 13/26

(54) **Dispositif d'articulation d'une poignée de sac et bagages à main similaires**
Gelenklager für Handtasche und ähnliches Handgepäck
Articulation device for handbag and similar hand luggage

(30) Priorité: 06.03.1996 FR 9602836
(43) Date de publication de la demande: 24.09.1997
(73) Titulaire: Christian Dior Couture Société Anonyme, 75008 Paris (FR)
(72) Inventeur: Toledano, Sidney, 92200 Neuilly sur Seine (FR)
(74) Mandataire: Sabatier, Marc

(56) Documents cités:
- FR-A- 2 034 102
- FR-A- 2 651 651

## Description

La présente invention concerne un dispositif d'articulation destiné à assurer la liaison entre au moins une extrémité d'un élément de préhension tel que poignée ou anse et un sac à main ou bagage similaire, par l'intermédiaire d'un anneau reliant ladite paroi du sac, oeillet dans lequel il s'articule librement en rotation.

L'inconvénient majeur de ce type de dispositif réside dans le fait que l'anneau est de façon connue fermé sur lui-même et s'articule librement et en tous sens dans l'oeillet à la manière de deux maillons d'une chaîne. Il s'en suit une détérioration rapide des surfaces de contact de l'anneau et de l'oeillet conduisant non seulement à la dégradation esthétique de l'ensemble mais pouvant aller parfois, en cas d'utilisation intense, jusqu'à la rupture de l'anneau par usure.

Un tel inconvénient est bien entendu mal toléré par les fabricants de ce type d'articles et à plus forte raison lorsqu'il s'agit d'articles de luxes tels que les sacs à main haut de gamme par exemple, qui se doivent d'avoir une certaine tenue dans le temps pour la satisfaction du client et en même temps pour l'image de marque du créateur et fabricant.

La présente invention a pour but d'atteindre cet objectif en apportant une solution au problème précité.

A cet effet elle concerne un dispositif d'articulation destiné à assurer la liaison entre au moins une extrémité d'un élément de préhension tel que poignée ou anse et un sac à main ou bagage similaire, par l'intermédiaire d'un anneau reliant ladite paroi du sac, oeillet dans lequel il s'articule librement en rotation, caractérisé en ce que l'anneau de liaison est initialement ouvert et dispose d'un organe de fermeture ultérieure qui est constitué par un axe d'articulation amovible apte à être préalablement inserré librement dans un fourreau correspondant, rapporté fixement à l'intérieur de l'oeillet, en vu d'une coopération de ses extrémités libres avec celles correspondantes de l'anneau ouvert, après que celui-ci ait été placé en cavalier sur le rebord de la paroi du sac en regard de l'oeillet.

De cette manière on comprend aisément que l'axe d'articulation, s'articule librement dans un sens uniquement transversal et non plus dans tous les sens comme précédemment connu, ce qui limite les détériorations précitées. Celles-ci n'ayant lieu en tout état de cause qu'à l'intérieur du fourreau, donc non visible et inéfficace sur l'aspect externe de l'oeillet et de l'anneau. Ceci est de nature à conserver au sac un aspect irréprochable dans le temps.

De plus l'axe d'articulation amovible constitue une pièce d'usure en soi et pourra être aisément remplacé si besoin sans aucune intervention sur les autres élements.

L'invention concerne également les caractéristiques qui ressortiront au cours de la description qui va suivre, et qui devront-être considérées isolément ou selon toutes leurs combinaisons techniques possibles.

Cette description donnée à titre d'exemple non limitatif, fera mieux comprendre comment l'invention peut-etre réalisée, en référence aux dessins annexés sur lesquels :
La figure 1 représente une vue en perspective d'un dispositif d'articulation en place sur un bagage à main selon l'invention.
La figure 2 représente une vue en éclatée en coupe transversale du dispositif d'articulation selon la figure 1, constituant un synoptique de montage sur le sac.
La figure 3 représente une vue de face d'une partie du sac selon la figure 2 avant montage du dispositif d'articulation.
La figure 4 représente une vue en coupe transversale d'un dispositif d'articulation selon la figure 2, après montage sur le sac.

Le sac à main partiellement représenté sur les figures comprend au moins une paroi 1 sur laquelle est destinée être fixé un élément de préhension en l'occurrence une anse 2 par l'intermédiaire d'un dispositif d'articulation 3 globalement désigné apte à coopérer avec un oeillet 4 rapporté sur la paroi 1 du sac.

Le dispositif d'articulation 3 comporte un anneau 5 reliant l'extrémité libre de l'anse 2 à l'oeillet 4 dans lequel il s'articule librement.

Selon l'invention l'anneau de liaison 5 est initialement ouvert 0 et dispose d'un organe de fermeture ultérieure qui est constitué par un axe d'articulation amovible 6 apte à être préalablement inseré librement dans un fourreau correspondant 7, rapporté fixement à l'intérieur de l'oeillet 4, en vue d'une coopération de ses extrémités libres 6a, 6b avec celles correspondantes 5a, 5b de l'anneau ouvert 5, après que celui-ci ait été placé en cavalier sur le rebord de la paroi 1 du sac en regard de l'oeillet 4.

Préférentiellement l'axe 6 d'articulation et de fermeture de l'anneau 5 sur lui-même est un axe à pompes contitué par un corps tubulaire 6c, de longueur L sensiblement correspondante à celle L' de l'ouverture 0 de l'anneau 5 et à l'intérieur duquel corps est logé un ressort à compression 8 agissant en poussée F sur deux goujons opposés 6a, 6b. Ceux-ci sont disposés à chacune de ses extémités, et coulissent librement de part et d'autre du corps creux 6c, de manière à ce qu'ils puissent s'escamoter à l'intérieur de celui-ci 6c pour permettre l'insertion de l'axe d'articulation 6 dans l'ouverture 0 de l'anneau ouvert 5 après avoir traversé le fourreau 7 solidaire d'une partie interne 4a de l'oeillet 4, pour venir s'ancrer dans deux logements correspondants 9 et 10 ménagés aux extrémités 5a, 5b dudit anneau ouvert 5, en reprenant leur position initiale.

De manière à faciliter la rotation de l'axe 6 sur lui-même à l'intérieur du fourreau 7 celui-ci est un tronçon de tube cylindrique dont le diamètre interne est supérieur au diamètre externe de l'axe d'articulation 6 qu'il reçoit.

Comme le montrent les figures et plus particulièrement la figure 4 le fourreau 7 est rapporté à l'intérieur de l'oeillet 4 de manière excentrée, dans une zone supérieure de celui-ci.

Le fourreau 7 est rapporté dans l'oeillet 4 par l'intermédairie de points de soudure 11. Bien entendu tous autres moyens tels que collage, ou obtention simultanée du fourreau 7 avec l'oeillet 4 par moulage, pourraient être envisagés.

Selon le présent exemple de réalisation l'oeillet 4 est constitué par deux flasques parallèles 4b, 4c enserrant la paroi 1 du sac de part et d'autre de ses faces 1a, 1b, et reliés entre eux par un moyeu central cylindrique creux 4d dont la périphérie externe 4e est destinée à traverser un trou pratiqué dans la paroi 1 du sac et dont la périphérie interne 4f correspond à celle 4a de l'oeillet 4 sur laquelle est fixé le fourreau.

Enfin l'épaisseur totale L" de l'oeillet 4, la longueur L"' du fourreau 7 qui y est logé, la longueur L de l'axe d'articulation 6 et la longueur L' de l'ouverture 0 de l'anneau 5 sont sensiblement indentiques au jeu nécessaire près.

## Revendications

1. Dispositif d'articulation destiné à assurer la liaison entre au moins une extrémité d'un élément de préhension tel que poignée ou anse (2) et un sac à main ou bagage similaire, par l'intermédiaire d'un anneau (5) reliant ladite extrémité libre de l'organe de préhension (2) à un oeillet (4) réalisé ou rapporté sur une paroi (1) du sac, oeillet (4) dans lequel il s'articule librement en rotation, caractérisé en ce que l'anneau de liaison (5) est initialement ouvert (0) et dispose d'un organe de fermeture ultérieure qui est constitué par un axe d'articulation amovible (6) apte à être préalablement inseré librement dans un fourreau correspondant (7), rapporté fixement à l'intérieur de l'oeillet (4), en vu d'une coopération de ses extrémités libres (6a, 6b) avec celles correspondantes (5a, 5b) de l'anneau ouvert (5), après que celui-ci ait été placé en cavalier sur le rebord de la paroi (1) du sac en regard de l'oeillet (4).

2. Dispositif d'articulation selon la revendication 1, caractérisé en que l'axe (6) d'articulation et de fermeture de l'anneau (5) sur lui-même est un axe à pompes contitué par un corps tubulaire (6c), de longueur (L) sensiblement correspondante à celle (L') de l'ouverture (0) de l'anneau (5), et à l'intérieur duquel corps est logé un ressort à compression (8) agissant en poussée (F) sur deux goujons opposés (6a, 6b) disposés à chacune de ses extémités, et coulissant librement de part et d'autre du corps creux (6c), de manière à ce qu'ils puissent s'escamoter à l'intérieur de celui-ci (6c) pour permettre l'insertion de l'axe d'articulation (6) dans l'ouverture (0) de l'anneau ouvert (5), après avoir traversé le fourreau (7) solidaire d'une partie interne (4a) de l'oeillet (4), pour venir s'ancrer dans deux logements correspondants (9 et 10) ménagés aux extrémités (5a, 5b) dudit anneau ouvert (5), en reprenant leur position initiale.

3. Dispositif d'articulation selon la revendication 1 ou 2, caractérisé en que le fourreau (7) est un tronçon de tube cylindrique dont le diamètre interne est supérieur au diamètre externe de l'axe d'articulation (6) qu'il reçoit.

4. Dispositif d'articulation selon l'une des revendications 1 à 3, caractérisé en que le fourreau (7) est rapporté à l'intérieur de l'oeillet (4) de manière excentrée, dans une zone supérieure de celui-ci.

5. Dispositif d'articulation selon l'une des revendications 1 à 4, caractérisé en que le fourreau (7) est rapporté dans l'oeillet par soudure (11).

6. Dispositif d'articulation selon l'une des revendications 1 à 5, caractérisé en que l'oeillet (4) est constitué par deux flasques parallèles (4b, 4c) enserrant la paroi (1) du sac de part et d'autre de ses faces (1a, 1b), et reliés entre eux par un moyeu central cylindrique creux (4d) dont la périphérie externe (4e) est destinée à traverser un trou pratiqué dans la paroi (1) du sac et dont la périphérie interne (4f) correspond à celle (4a) de l'oeillet (4) sur laquelle est fixé le fourreau.

7. Dispositif d'articulation selon l'une des revendications 1 à 6, caractérisé en que l'épaisseur totale (L") de l'oeillet (4), la longueur (L"') du fourreau (7) qui y est logé, la longueur L de l'axe d'articulation (6), et la longueur (L') de l'ouverture (0) de l'anneau (5) sont sensiblement indentiques au jeu nécessaire près.

## Patentansprüche

1. Gelenkausbildung zur Sicherung der Verbindung zwischen wenigstens einem Ende eines Greifelementes wie einem Haltegriff oder Henkel (2) und einer Handtasche oder einem ähnlichen Gepäckstück, vermittels eines Rings (5), der dieses freie Ende des Greiforgans (2) mit einem Aufhängering (4) verbindet, der auf eine Wandung oder ein Feld (1) der Handtasche aufgesetzt oder aufgesteckt ist und wobei sie in dem Aufhängering (4) frei drehbar gelenkig ist, dadurch gekennzeichnet, dass der Verbindungsring (5) ursprünglich offen (O) ist und über ein Organ zum endgültigen Verschließen verfügt, das durch eine lösbare Gelenkachse (6) gebildet ist, die so ausgelegt ist, dass sie zunächst frei in eine entsprechende Hülse (7) gesteckt wird, die fest im Inneren des Aufhängerings (4) aufgesetzt bzw. aufgesteckt ist, um mit ihren freien Enden (6a, 6b) mit den entsprechenden (5a, 5b) des offenen Rings (5) zusammenzuwirken, nachdem dieser reitend auf den Rand der Wandung bzw. das Feld (1) der Handtasche gegenüber dem Aufhängering (4) gesetzt ist.

2. Gelenkausbildung nach Anspruch 1, dadurch gekennzeichnet, dass die Achse (6) zur gelenkigen Lagerung und zum Schließen des Rings (5) auf sich selbst eine sog. Pumpenachse ist, die von einem röhrenförmigen Körper (6c) von der Länge (L), im wesentlichen der (L') der Öffnung (O) des Rings (5) entsprechend, ausgebildet ist und wobei im Inneren dieses Körpers eine Druckfeder (8) gelagert ist, die druckbeaufschlagt (F) auf zwei sich gegenüberstehenden Zapfen (6a, 6b) ist, die je an ihren Enden angeordnet sind und frei zu beiden Seiten des Hohlkörpers (6c) gleiten, derart, dass sie im Inneren hiervon (6c) sich versenken lassen, um das Einführen der Gelenkachse (6) in die Öffnung (O) des offenen Rings (5) zu ermöglichen, nachdem sie die fest mit einem Innenteil (4a) des Aufhängerings (4) verbundene Hülse (7) durchsetzt hat, um sich in zwei entsprechenden Lagern (9 und 10) zu verankern, die an den Enden (5a, 5b) dieses offenen Rings (5) vorgesehen sind, wenn sie ihre Ausgangsstellung wieder einnehmen.

3. Gelenkausbildung nach Anspruch 1 oder 2, dadurch gekennzeichnet, dass die Hülse (7) ein Abschnitt eines zylindrischen Rohres ist, dessen Innendurchmesser größer als der Außendurchmesser der Gelenkachse (6), die er aufnimmt, ist.

4. Gelenkausbildung nach einem der Ansprüche 1 bis 3, dadurch gekennzeichnet, dass die Hülse (7) im Inneren des Aufhängerings (4) exzentrisch in einer oberen Zone hiervon aufgesteckt oder aufgesetzt ist.

5. Gelenkausbildung nach einem der Ansprüche 1 bis 4, dadurch gekennzeichnet, dass die Hülse (7) in den Aufhängering durch Schweißen (11) aufgesetzt bzw. befestigt ist.

6. Gelenkausbildung nach einem der Ansprüche 1 bis 5, dadurch gekennzeichnet, dass der Aufhängering (4) gebildet wird durch zwei parallele Flansche (4b, 4c), welche die Wand (1) des Sacks zu beiden Seiten dieser Flansche (1a, 1b) einspannen und untereinander durch eine hohle zylindrische Nabe (4d) verbunden sind, deren Außenumfang (4e) dazu bestimmt ist, ein in der Wand (1) der Handtasche ausgespartes Loch zu durchsetzen und dessen Innenumfang (4f) dem (4a) des Aufhängerings (4) entspricht, gegen den die Hülse befestigt ist.

7. Gelenkausbildung nach einem der Ansprüche 1 bis 6, dadurch gekennzeichnet, dass die Gesamtdicke (L") des Aufhängerings (4), die Länge (L"') der Hülse (7), die hierin lagert, die Länge L der Gelenkachse (6) und die Länge (L') der Öffnung (O) des Rings (5) im wesentlichen bis auf das notwendige Spiel identisch sind.

## Claims

1. Linking device for ensuring the connection between at least one end of a gripping element such as the handle or grip (2) and a handbag or similar baggage via a ring (5) connecting said free end of the gripping element (2) to an eyelet (4) produced or attached on a wall (1) of the bag, in which eyelet (4) it is freely linked to rotate, characterised in that the connecting ring (5) is initially open (0) and has a subsequent closing element which comprises a detachable linking pin (6) capable of being previously freely inserted into a corresponding sheath (7) rigidly fixed to the inside of the eyelet (4) for cooperation of its free ends (6a, 6b) with the corresponding ends (5a, 5b) of the open ring (5) after the latter has been positioned straddling the edge of the wall (1) of the bag facing the eyelet (4).

2. Linking device according to claim 1, characterised in that the pin (6) for linking and closing the ring (5) on itself is a pump pin composed of a tubular member (6c) with a length (L) substantially corresponding to that (L') of the opening (0) of the ring (5) and, on the inside of which member is housed a compression spring (8) acting as a thrust (F) on two opposing studs (6a, 6b) disposed at each of its ends, and sliding freely on either side of the hollow member (6c) in such a way that they can be retracted inside the hollow member (6c) to allow the linking pin (6) to be inserted in the opening (0) of the open ring (5) after having traversed the sheath (7) which is integral with an internal part (4a) of the eyelet (4) so as to anchor in two corresponding recesses (9 and 10) produced in the ends (5a, 5b) of said open ring (5) upon readopting their initial position.

3. Linking device according to claim 1 or 2, characterised in that the sheath (7) is a cylindrical tube portion, the internal diameter of which is greater than the external diameter of the linking pin (6) which it receives.

4. Linking device according to any one of claims 1 to 3, characterised in that the sheath is attached to the inside of the eyelet (4) in an eccentric manner in a higher zone than the sheath.

5. Linking device according to any one of claims 1 to 4, characterised in that the sheath (7) is attached to the eyelet by welding (11).

6. Linking device according to any one of claims 1 to 5, characterised in that the eyelet (4) consists of two parallel supports (4b, 4c) enclosing the wall (1) of the bag on both sides of its faces (1a, 1b) and connected to one another by a hollow cylindrical central hub (4d), of which the external periphery (4e) is intended for traversing a hole produced in the wall (1) of the bag and of which the internal periphery (4f) corresponds to that (4a) of the eyelet (4) to which the sheath is fixed.

7. Linking device according to any one of claims 1 to 6, characterised in that the total thickness (L' ') of the eyelet (4), the length (L''') of the sheath (7) housed there, the length (L) of the linking pin (6) and the length (L') of the opening (0) of the ring (5) are substantially identical to the necessary close clearance.
